# EUROPÄISCHE PATENTSCHRIFT

(11) **EP 3 179 015 B1**
(45) Veröffentlichungstag und Bekanntmachung des Hinweises auf die Patenterteilung: **27.03.2019**
(21) Anmeldenummer: 16202120.8
(22) Anmeldetag: 05.12.2016
(51) Int. Cl.: E04H 17/06, A01K 7/00

(54) **BODENABDECKUNG ZUR BEWUCHSVERHINDERUNG UNTER ZÄUNEN**
VEGETATION BARRIER FOR PREVENTING GROWTH UNDER FENCES
COUVRE-SOL POUR EMPÊCHER LA PROLIFÉRATION VÉGÉTALE SOUS LES CLÔTURES

(30) Priorität: 09.12.2015 AT 510492015
(43) Veröffentlichungstag der Anmeldung: 14.06.2017
(73) Patentinhaber: Höfinger, Johann, 3004 Ollern (AT)
(72) Erfinder: Höfinger, Johann, 3004 Ollern (AT)
(74) Vertreter: Müllner, Martin

(56) Entgegenhaltungen:
- DE-A1- 2 555 139
- US-A- 3 806 096
- US-A1- 2015 021 531

## Beschreibung

### Technisches Gebiet

Die vorliegende Erfindung betrifft eine Bodenabdeckung zur Bewuchsverhinderung unter Zäunen zwischen dessen Stehern, wobei die Bodenabdeckung aus mehreren Latten, vorzugsweise aus Kunststoff, zusammengesetzt ist, die teleskopartig ineinander greifen.

### Stand der Technik

Eine Bodenabdeckung, die aus zwei Latten besteht, die in eine Muffe mit offenen Enden eingesteckt sind, ist aus US 2015/0021531 A1 bekannt. Die Muffe ist dabei sehr kurz, sie dient nur zur Verbindung der beiden Latten. Eine Längenverstellbarkeit der Bodenabdeckung ist in dieser Schrift nicht geoffenbart. Aus diesem Grund wird diese Bodenabdeckung gleichzeitig mit dem Zaun errichtet: Man legt die erste Latte auf den Boden auf und setzt den ersten Steher in die entsprechende Öffnung der ersten Latte ein, dann legt man die zweite Latte auf und setzt den zweiten Steher in die entsprechende Öffnung der zweiten Latte ein, und schließlich verbindet man die erste und die zweite Latte durch die Muffe.

Eine Bodenabdeckung der eingangs genannten Art ist aus US 3806096 bekannt. Die Bodenabdeckung weist ein Element mit u-förmigem Querschnitt auf, mit einer nach außen gebogenen oberen Basis und gegenüberliegenden seitlichen Flanschen, die in nach innen gebogenen Enden enden. Die Innenfläche jeder der nach innen gebogenen Enden bildet eine Stützfläche, die mit der Innenseite der Basis zusammenwirkt, um eine Ausziehlatte gleitend zu führen.

Das Element mit u-förmigem Querschnitt ist vorzugsweise aus Kunststoff hergestellt. Es endet mit einem in Längsrichtung angeordneten Schlitz mit kreisförmigem Innenrand, der den unteren Endabschnitt eines Stehers aufnehmen kann.

Die Ausziehlatte ist teleskopartig im entgegengesetzten Ende des Elements mit u-förmigem Querschnitt aufgenommen und in diesem verschiebbar geführt. An seinem freien Ende weist es ebenfalls einen in Längsrichtung angeordneten Schlitz mit kreisförmigem Innenrand auf, der den unteren Endabschnitt eines Stehers aufnehmen kann.

Die Ausziehlatte ist somit aus dem Element mit u-förmigen Querschnitt teleskopartig ausziehbar, sodass die Bodenabdeckung an verschiedene Steherabstände angepasst werden kann.

Die Steher der meisten Zäune haben einen Abstand von 2,40 m. Da die teleskopartig ausziehbaren Teile aus Stabilitätsgründen zumindest 30 cm überlappen sollten, müssen die Teile zumindest 1,50 m lang sein. In der Praxis sind die Teile noch länger, damit man auch größere Steherabstände abdecken kann, was einenTransport auf einzelnen Paletten (die eine Länge von 1,20 m haben) unmöglich macht. Auch ein Transport im Kofferraum ist bei vielen PKW schwierig oder unmöglich.

### Kurzbeschreibung der Erfindung

Es ist Aufgabe der vorliegenden Erfindung, diesen Nachteil zu beseitigen und eine Bodenabdeckung zu schaffen, die ohne größeren konstruktiven Mehraufwand im zusammengeschobenen Zustand so klein ist, dass sie sich für übliche Steherabstände auf einzelnen Paletten transportieren lässt.

Diese Aufgabe wird durch eine Bodenabdeckung der eingangs genannten Art erfindungsgemäß dadurch gelöst, dass eine Latte als Muffe mit offenen Enden ausgebildet ist, in der zwei Ausziehlatten angeordnet sind, die - wenn die Bodenabdeckung auf dem Boden liegt - übereinander liegen und jeweils aus einem Ende der Muffe ausziehbar sind.

Erfindungsgemäß ist die Bodenabdeckung also dreiteilig. Geht man wiederum von einer Überdeckung von 30 cm aus, so kommt man bei einem Steherabstand von 2,40 m mit einer Gesamtlänge von 1,10 m aus, bei einem Steherabstand von 2,70 m mit einer Gesamtlänge von 1,20 m. Derartige Elemente passen somit auf eine einzelne Palette.

Dennoch ist der Mehraufwand bei der Herstellung gering, man benötigt - bei Herstellung aus Kunststoff - nur drei Spritzgussformen: eine für die Muffe und je eine für die beiden Ausziehlatten.

Um bei vorgegebener Gesamtlänge im zerlegten oder zusammengeschobenen Zustand einen maximalen Steherabstand überbrücken zu können ist es zweckmäßig, wenn die Ausziehlatten etwa die Länge der Muffe aufweisen.

Weiters ist es günstig, wenn die Muffe an der oberen und der unteren Flachseite jeweils zumindest einen Schlitz aufweist und dass die Ausziehlatten an jeweils einem Ende eine oder mehrere, von einer Flachseite auskragende Nasen tragen, die jeweils in einen Schlitz eingreifen, wobei der Schlitz bzw. die Schlitze an der oberen Flachseite einerseits und der Schlitz bzw. die Schlitze an der unteren Flachseite andererseits jeweils gegenüber an einem der beiden offenen Enden der Muffe münden und am anderen Ende geschlossen sind. Auf diese Weise werden die Ausziehlatten gut geführt, und sie können dennoch identisch ausgebildet sein. Außerdem wird durch die geschlossenen Enden verhindert, dass die Ausziehlatten so weit herausgezogen werden können, dass die Überlappung zu gering wird oder sie sogar aus der Muffe herausgleiten.

Durch die einseitig offenen Schlitze wird allerdings die Stabilität der Muffe verringert. Um dies auszugleichen ist es zweckmäßig, wenn die Schlitze im Bereich der Mündungen durch ein brückenartiges Element abgedeckt sind.

Wenn das brückenartige Element in den Schlitz ragt, sind die Ausziehlatten unverlierbar in der Muffe gehalten. In diesem Fall müssen bei der Herstellung die Ausziehlatten natürlich bereits in die Muffe eingelegt werden, bevor die brückenartigen Elemente an der Muffe angebracht werden.

Schließlich ist es zweckmäßig, wenn die Ausziehlatten an den freien Enden insbesondere u-förmige Ausnehmungen zum Umgreifen der Steher aufweisen. Dadurch werden die Ausziehlatten an den Stehern fixiert. Die Ausnehmungen gehen vorzugsweise von den Stirnseiten der Ausziehlatten aus, sie können aber auch von deren Längsseiten ausgehen.

### Kurze Beschreibung der Zeichnungsfiguren

An Hand der beiliegenden Figuren wird die vorliegende Erfindung näher erläutert.

Es zeigt:
Fig. 1 eine erfindungsgemäße Muffe in Draufsicht;
Fig. 2 dieselbe im Schnitt entlang der Linie II-II in Fig. 1;
Fig. 3 dieselbe in Untersicht;
Fig. 4 dieselbe in einer Ansicht von links;
Fig. 5 zeigt eine erfindungsgemäße Ausziehlatte; und
Fig. 6 zeigt eine erfindungsgemäße Bodenabdeckung in
   zusammengebautem Zustand in perspektivischer Ansicht;
und Fig. 7 eine Ansicht analog zu Fig. 4 einer anderen Ausführungsform.

### Beschreibung der Ausführungsarten

Die Muffe 11 (siehe Fig. 1 bis 4) weist an der Oberseite zwei Schlitze 12, 13 und an der Unterseite zwei Schlitze 14, 15 auf. Die Schlitze 12, 13 an der Oberseite sind am linken Ende der Muffe offen, enden jedoch mit Abstand von der rechten Seite; die Schlitze 14, 15 an der Unterseite sind am rechten Ende der Muffe 11 offen und enden mit Abstand von der linken Seite. Um die Stabilität der Muffe 11 zu erhöhen, sind im Bereich der offenen Enden der Schlitze 12 bis 15 Überbrückungselemente 16, 17 angebracht, z.B. aufgeklebt oder thermisch verbunden. Im Hohlraum der Muffe 11 befinden sich etwa in halber Höhe Stufen 18, 19 (siehe Fig. 4).

In Fig. 5 ist eine Ausziehlatte 21 in Draufsicht dargestellt. Es handelt sich im Prinzip um ein brettartiges Element, das an einer Seite eine u-förmige Ausnehmung 22 aufweist, die um einen Steher eines Zauns geschoben werden kann. Um verschiedene Steherdurchmesser abdecken zu können, erweitert sich die u-förmige Ausnehmung 22 in Richtung ihres offenen Endes. Am gegenüberliegenden Ende sind zwei Nasen 23, 24 vorgesehen, die zum Eingriff in die Schlitze 12, 13 bzw. 14, 15 bestimmt sind.

Die in Fig. 5 dargestellte Ausziehlatte liegt in der Muffe 11 oben, d.h. sie liegt auf den beiden Stufen 18, 19 auf. Die untere Ausziehlatte sieht im Prinzip gleich aus, ist aber etwas schmäler.

Wie man aus Fig. 6 erkennt, lassen sich zwei Ausziehlatten 21 in eine Muffe 11 einschieben, eine von rechts unterhalb der Stufen 18, 19 und eine von links oberhalb der Stufen 18, 19. Die Ausziehlatten 21 werden jeweils mit der u-förmigen Ausnehmung 22 voraus eingeschoben. Da die Länge der Muffe 11 und der Ausziehlatten 21 etwa gleich ist, lassen sich die Ausziehlatten 21 für den Transport zur Gänze in die Muffe 11 einschieben. Bei der Verlegung legt man die Muffe 11 zwischen zwei Steher eines Zauns und zieht dann die Ausziehlatten 21 an den Enden mit der u-förmigen Ausnehmung 22 heraus, bis jeweils die u-förmige Ausnehmung den entsprechenden Steher umgreift. Da die Schlitze 12 bis 15 mit Abstand vor den Schmalseiten der Muffe 11 enden, kann es infolge der Nasen 23, 24 nicht passieren, dass eine Ausziehlatte 21 zu weit herausgezogen wird oder sogar aus der Muffe 11 herausrutscht.

Die Ausziehlatten 21 sollten dann noch fixiert werden, damit sie nicht versehentlich wieder in die Muffe 11 eingeschoben werden und dann Abstand von den Stehern bekommen. Dies kann beispielsweise wie in der US 3806096 beschrieben durch Erdnägel erfolgen. Es ist dabei nicht unbedingt notwendig, auch die Muffe 11 zu fixieren, denn selbst wenn diese verschoben wird, bleibt doch der gesamte Bereich zwischen den Stehern abgedeckt. Alternativ zu Erdnägeln ist es auch möglich, an den Stehern Klammern zu befestigen, die (zumindest) einen nach unten ragenden Vorsprung aufweisen, der in (zumindest) eine entsprechende Vertiefung (oder Loch) der Ausziehlatten 21 eingreift. Schließlich ist es auch möglich, zwischen der Muffe 11 und den Ausziehlatten 21 Sperrklinken vorzusehen. Wenn die Ausziehlatten 21 bis zu den Stehern herausgezogen werden, können sie nicht mehr verschoben werden, ohne die Sperrklinken zu lösen, da sie mit ihren u-förmigen Ausnehmungen 22 die Steher umfassen.

Die dargestellte Ausführungsform ist nicht maßstabsgetreu. Die Ausziehlatten sind in der Praxis bei gegebener Breite wesentlich dünner und wesentlich länger. Damit sie dennoch genug Stabilität aufweisen, ist es zweckmäßig, dass sie bombiert sind. Dadurch muss aber auch die Muffe entsprechend bombiert sein, wie dies in Fig. 7 dargestellt ist.

## Patentansprüche

1. Bodenabdeckung zur Bewuchsverhinderung unter Zäunen zwischen dessen Stehern, wobei die Bodenabdeckung aus mehreren Latten, vorzugsweise aus Kunststoff, zusammengesetzt ist, die teleskopartig ineinander greifen, **dadurch gekennzeichnet, dass** eine Latte als Muffe (11) mit offenen Enden ausgebildet ist, in der zwei Ausziehlatten (21) angeordnet sind, die - wenn die Bodenabdeckung auf dem Boden liegt - übereinander liegen und jeweils aus einem Ende der Muffe (11) ausziehbar sind.

2. Bodenabdeckung nach Anspruch 1, **dadurch gekennzeichnet, dass** die Ausziehlatten (21) etwa die Länge der Muffe (11) aufweisen.

3. Bodenabdeckung nach Anspruch 1 oder 2, **dadurch gekennzeichnet, dass** die Muffe (11) an der oberen und der unteren Flachseite jeweils zumindest einen Schlitz (12, 13; 14, 15) aufweist und dass die Ausziehlatten (21) an jeweils einem Ende eine oder mehrere, von einer Flachseite auskragende Nasen (23, 24) tragen, die jeweils in einen Schlitz (12, 13, 14, 15) eingreifen, wobei der Schlitz bzw. die Schlitze (12, 13) an der oberen Flachseite einerseits und der Schlitz bzw. die Schlitze (14, 15) an der unteren Flachseite andererseits jeweils gegenüber an einem der beiden offenen Enden der Muffe (11) münden und am anderen Ende geschlossen sind.

4. Bodenabdeckung nach Anspruch 3, **dadurch gekennzeichnet, dass** die Schlitze (12, 13, 14, 15) im Bereich der Mündungen durch ein brückenartiges Element (16, 17) abgedeckt sind.

5. Bodenabdeckung nach Anspruch 4, **dadurch gekennzeichnet, dass** das brückenartige Element (16, 17) in den Schlitz (12, 13; 14, 15) ragt.

6. Bodenabdeckung nach einem der Ansprüche 1 bis 5, **dadurch gekennzeichnet, dass** die Ausziehlatten (21) an den freien Enden Ausnehmungen (22) zum Umgreifen der Steher aufweisen.

7. Bodenabdeckung nach Anspruch 6, **dadurch gekennzeichnet, dass** die Ausnehmungen (22) zum Umgreifen der Steher u-förmig sind.

## Claims

1. Floor cover for preventing growth under fences between the uprights thereof, the floor cover being composed of a plurality of laths, preferably of plastic, which telescopically engage each other, **characterized in that** one lath is formed as a sleeve (11) with open ends in which two pull-out laths (21) are arranged which - when the floor cover lies on the floor - are superimposed and each can be pulled out from one end of the sleeve (11).

2. Floor cover according to claim 1, **characterized in that** the pull-out laths (21) have approximately the length of the sleeve (11).

3. Floor cover according to claim 1 or 2, **characterized in that** the sleeve (11) includes at least one slit (12, 13; 14, 15) each on the upper and the lower flat side, and **in that** the pull-out laths (21) support on each end one or more noses (23, 24) projecting from a flat side each engaging a slit (12, 13, 14, 15), wherein the slit or slits (12, 13) on the upper flat side and the slit or slits (14, 15) on the lower flat side open out each opposite to one of the two open ends of the sleeve (11), and are closed at the other end.

4. Floor cover according to Claim 3, **characterized in that** the slits (12, 13, 14, 15) are covered by a bridge-like element (16, 17) in the region of the openings.

5. Floor cover according to Claim 4, **characterized in that** the bridge-like element (16, 17) projects into the slit (12, 13; 14, 15).

6. Floor covering according to any of claims 1 to 5, **characterized in that** the pull-out laths (21) include recesses (22) at the free ends for encompassing the uprights.

7. Floor cover according to Claim 6, **characterized in that** the recesses (22) for encompassing the uprights are u-shaped.

## Revendications

1. Couverture de sol destinée à empêcher le développement de végétation sous des clôtures entre les poteaux de celles-ci, ladite couverture de sol étant composée de plusieurs lattes, de préférence en matière plastique, lesquelles s'imbriquent les unes dans les autres de manière télescopique, **caractérisée en ce qu'**une latte est réalisée sous forme d'un manchon (11) aux extrémités ouvertes lequel renferme deux lattes extractibles (21) qui sont disposées - lorsque la couverture de sol repose sur le sol - l'une sur l'autre tout en pouvant être extraites chacune par une extrémité du manchon (11).

2. Couverture de sol selon la revendication 1, **caractérisée en ce que** les lattes extractibles (21) ont environ la longueur du manchon (11).

3. Couverture de sol selon les revendications 1 ou 2, **caractérisée en ce que** le manchon (11) est pourvu, sur chacun de ses cotés plats supérieur et inférieur, d'au moins une fente (12, 13; 14, 15) et que les lattes extractibles (21) possèdent, chacune sur l'une de ses extrémités, un ou plusieurs nez (23, 24) faisant saillie par rapport à un côté plat et s'engageant chacun dans une fente (12, 13, 14, 15), la fente ou les fentes (12, 13) ménagées dans le côté plat supérieur d'une part, et la fente ou les fentes (14, 15) ménagées dans le côté plat inférieur d'autre part débouchant, les unes à l'opposé des autres, sur l'une des extrémités ouvertes du manchon (11), leur autre bout se terminant en cul-de-sac.

4. Couverture de sol selon la revendication 3, **caractérisée en ce que** les fentes (12, 13, 14, 15) sont recouvertes, au niveau des embouchures, par un élément (16, 17) ressemblant à un pont.

5. Couverture de sol selon la revendication 4, **caractérisée en ce que** l'élément (16, 17) ressemblant à un pont s'étend jusque dans la fente (12, 13; 14, 15) .

6. Couverture de sol selon l'une des revendications 1 à 5, **caractérisée en ce que** les lattes extractibles (21) présentent, à leurs extrémités libres, des évidements (22) destinés à venir entourer les poteaux.

7. Couverture de sol selon la revendication 6, **caractérisée en ce que** les évidements (22) destinés à venir entourer les poteaux présentent une forme en U.
